# EUROPÄISCHE PATENTSCHRIFT

(11) **EP 0 345 625 B1**
(45) Veröffentlichungstag und Bekanntmachung des Hinweises auf die Patenterteilung: **01.12.1993**
(21) Anmeldenummer: 89109876.6
(22) Anmeldetag: 01.06.1989
(51) Int. Cl.: B65D 88/34

(54) **Schwimmende Abdeckung für einen Flüssigkeitsbehälter und Verfahren zur Herstellung einer derartigen schwimmenden Abdeckung**
Floating cover for a liquid reservoir, and method of manufacturing such a floating cover
Couvercle flottant pour un réservoir à liquides et procédé pour la fabrication d'un tel couvercle flottant

(30) Priorität: 29.06.1988 DE 3821909; 08.06.1988 DE 3819450
(43) Veröffentlichungstag der Anmeldung: 13.12.1989
(73) Patentinhaber: RITTER-CHEMIE GMBH & CO. KG, 27721 Ritterhude (DE)
(72) Erfinder: Zaudtke, Harald, D-2820 Bremen 70 (DE)
(74) Vertreter: Möller, Friedrich, Dipl.-Ing.

(56) Entgegenhaltungen:
- DE-C- 815 624
- FR-A- 1 467 256
- GB-A- 2 148 374
- US-A- 2 307 508
- US-A- 3 462 040

## Beschreibung

Die Erfindung betrifft eine schwimmende Abdeckung für Flüssigkeitsbehälter gemäß dem Oberbegriff des Anspruchs 1. Des weiteren betrifft die Erfindung ein Verfahren zur Herstellung einer derartigen schwimmenden Abdeckung gemäß dem Oberbegriff des Anspruchs 9.

Flüssigkeitsbehälter zur Aufnahme von Flüssigkeiten, die mit der Atmosphäre nicht in unmittelbaren Kontakt gelangen sollen, weisen üblicherweise eine Abdeckung auf, die der Einfachheit halber als auf der Oberfläche der Flüssigkeit schwimmende Abdeckung ausgebildet ist. Diese schwimmende Abdeckung verhindert, daß freiwerdende Gase der im Flüssigkeitsbehälter gelagerten Flüssigkeit an die Atmosphäre gelangen und diese insbesondere durch Geruchsbelästigung beeinflussen können.

Aus der FR-A-1 467 256 ist eine auf einer Flüssigkeit schwimmende Abdeckung gemäß dem Oberbegriff des Anspruchs 1 sowie ein Verfahren zur Herstellung einer solchen Abdeckung gemäß dem Oberbegriff des Anspruchs 9 bekannt. Diese besteht aus einer Vielzahl einzelner Körper aus Gasbeton, die mit gleichgroßen Zwischenräumen regelmäßig angeordnet sind. Die Körper sind insgesamt mit einer Kunststoffmasse überzogen, die als Deckschicht dient und die Zwischenräume zwischen den Körpern ausfüllt. Die einzelnen Körper werden dazu untereinander im Bereich der Zwischenräume verbunden oder aber auf ein Gitterraster aufgesetzt. Die regelmäßige Anordnung der Körper bedingt, daß zur Herstellung dieser Abdeckung ausschließlich Körper bestimmter geometrischer Abmessungen verwendet werden können. Die rasterförmige Anordnung der relativ schweren Körper aus Gasbeton ist sehr zeitaufwendig. Die Verlegung der Körper muß nämlich mit großer Sorgfalt erfolgen.

Hiervon ausgehend liegt der Erfindung die Aufgabe zugrunde, eine schwimmende, gasdichte Abdeckung zu schaffen, die einfach herstellbar und problemlos, nämlich unabhängig von der jeweiligen Gestalt des Flüssigkeitsbehälters, auf die Flüssigkeit aufbringbar ist. Weiterhin ist es Aufgabe der Erfindung, ein einfaches Verfahren zur Herstellung derartiger schwimmender Abdeckungen und zur einfachen Aufbringung derselben auf die Flüssigkeit zu schaffen.

Die schwimmende Abdeckung zur Lösung der erfindungsgemäßen Aufgabe weist die Merkmale des Anspruchs 1 auf. Die Verwendung von Körpern aus Schaumkunststoff ist aufgrund der sehr geringen Dichte gegenüber den aus dem Stand der Technik bekannten Körpern vorteilhaft. Durch die Anordnung der Körper mit im wesentlichen unregelmäßigen Abständen können Körper unterschiedlicher Größe und Gestalt verwendet werden, wobei auch die Verarbeitung gebrochener Körper möglich ist. Dabei ist es auf einfache Weise möglich, Körper beliebiger geometrischer Grundrißabmessungen zu verwenden. Die Körper können wahllos und aufgrund ihres geringen Eigengewichts vollkommen problemlos auf die Flüssigkeit im Flüssigkeitsbehälter aufgebracht werden. Durch die geschäumte Deckschicht werden die Körper gasdicht überdeckt, indem vor allem die Zwischenräume zwischen benachbarten Körpern mindestens teilweise ausgefüllt werden.

Als besonders vorteilhaft hat sich die Verwendung überwiegend einen rechteckigen Grundriß aufweisender (plattenförmiger) Körper erwiesen. Diese sind als genormte Platten am Markt erhältlich, so daß zur Herstellung der schwimmenden Abdeckung keinerlei Anpassung erforderlich ist. Vor allem können rechteckige Platten zur Herstellung einer Tragschicht bei beliebigen Grundrissen, insbesondere auch bei runden abzudeckenden Flüssigkeitsbehältern, verwendet werden.

Um zu gewährleisten, daß die schwimmende Abdeckung eine ausreichende Gasdichtigkeit aufweist, ist bei einer besonders vorteilhaften Ausführungsform der Erfindung die Deckschicht annähernd genauso dick wie die Tragschicht aus der auf die abzudeckende Flüssigkeit aufgesetzten Platten ausgebildet. Durch diese relativ dicke Tragschicht bekommt die schwimmende Abdeckung eine recht hohe Eigenstabilität.

Bei einer besonders vorteilhaften Ausführungsform der Erfindung ist die schwimmende Abdeckung gegen Abheben von der Flüssigkeit gewichtsbelastet durch entsprechenden Ballast. Der Ballast ist vorzugsweise gleichmäßig verteilt am Umfang der schwimmenden Abdeckung angeordnet, etwa mit gleichmäßigem Abstand rings um den Rand des abzudeckenden Flüssigkeitsbehälters herumlaufend.

Als Ballast kommt zweckmäßigerweise Flüssigkeit, nämlich Wasser, in Betracht, das in eine entsprechende umlaufende Vertiefung in der Deckschicht eingelassen ist. Auch ist es vorteilhaft, feste Ballastkörper, vorzugsweise aus Holz, zur Beschwerung der schwimmende Abdeckung zu verwenden. Diese Ballastkörper sind bei einer bevorzugten Ausführungsform der Erfindung in die Deckschicht integriert.

Zur weiteren Lösung der Aufgabe weist das erfindungsgemäße Verfahren die Merkmale des Anspruchs 9 auf. Dadurch, daß erst eine Schicht unverbundener Körper auf die abzudeckende Flüssigkeit aufgebracht wird, und dann erst die zum gasdichten Abschluß des Flüssigkeitsbehälters und zur Verbindung der einzelnen Körper dienende Deckschicht aufgeschäumt wird, dient die (untere) Schicht aus den losen Körpern aus Tragschicht und somit als "verlorene Schalung" für die darauf aufzuschäumende Deckschicht. Auch ist jede dieser beiden Herstellungsstufen einfach durchzuführen, da die Tragschicht aus beliebigen anderweitig gefertigten Körpern herstellbar ist, die nur lose auf die Oberfläche der abzudeckenden Flüssigkeit aufzulegen sind. Ebenso einfach ist das Verbinden und die gasdichte Überdeckung der Tragschicht durch die Deckschicht, die vom Rand des Flüssigkeitsbehälters her einfach durch entsprechende Kunststoff(Schaum-)Kanonen herstellbar ist.

Besonders vorteilhaft ist das erfindungsgemäße Verfahren dadurch, daß zur Herstellung der Tragschicht die vorzugsweise aus vorgefertigten (rechteckförmigen) Platten bestehenden Körper beliebig, nämlich unorientiert, auf die Flüssigkeit aufgelegt zu werden brauchen. Dies kann vom Rand des abzudeckenden Flüssigkeitsbehälters aus geschehen. Zweckmäßigerweise bestimmt sich die Anzahl der für die Tragschicht erforderlichen Platten einfach aus der Menge unorientiert, aber im wesentlichen nicht überlappend auf der Fläche des Flüssigkeitsbehälters aufzusetzenden Platten. Sollten dabei größere, von einer ganzen Platte nicht mehr auszufüllende Freiräume zwischen den Platten freibleiben, können diese durch kleinere Platten, insbesondere Bruchstücke zerbrochener Platten, ausgefüllt werden, so daß eventuell beim Transport der Platten beschädigte Platten ebenfalls verwendet werden können.

Durch das Aufschäumen der Deckschicht auf die als Tragschicht dienenden (ungeordneten) Platten lassen sich auch größere Zwischenräume zwischen benachbarten Platten überbrücken, indem die Zwischenräume durch den noch flüssigen Schaumkunststoff teilweise geschlossen werden, wodurch eine unmittelbare Verbindung benachbarter, aber nicht aneinanderliegender aufrechter Seitenwandungen der Platten erfolgt. Hierdurch ist es möglich, die Platten unorientiert auf die Flüssigkeit aufzulegen, wodurch zwangsläufig ein Teil der Platten zwar mit ihren Seitenwänden aneinanderliegt, ein anderer Teil der Platten aber mit ihren Seitenwänden unregelmäßige Abstände voneinander aufweisen.

Schließlich wird vorgeschlagen, Ballastkörper zum Beschweren vor allem des Randes der schwimmenden Abdeckung in die Deckschicht mit einzuschäumen. Dazu werden vor dem Aufschäumen der Deckschicht auf die Tragschicht entsprechende Ballastkörper, insbesondere Holzbalken bzw. -klötze mehr oder weniger regelmäßig verteilt auf am Rand des Flüssigkeitsbehälters sich befindende Platten aufgelegt, wobei die Holzklötze oder -balken beim Aufschäumen der Deckschicht zwangsläufig in ihrer auf die Platten aufgelegten Lage dauerhaft fixiert werden. Der Ballast läßt sich dadurch einfach und mit einfachen Mitteln herstellen.

Ein Ausführungsbeispiel der schwimmenden Abdeckung und das Verfahren zur Herstellung derselben werden nachfolgend anhand der Zeichnungen näher erläutert. In dieser zeigen:
- Fig. 1: eine Draufsicht auf einen Flüssigkeitsbehälter mit auf einen Teil der Oberfläche lose aufgelegten Platten,
- Fig. 2: einen vergrößert dargestellten Querschnitt durch einen Randbereich des Flüssigkeitsbehälters der darauf aufgebrachten schwimmenden Abdeckung,
- Fig. 3: eine stark vergrößert dargestellte Einzelheit III aus der Fig. 2.

Beim hier gezeigten Ausführungsbeispiel ist die schwimmende Abdeckung zum gasdichten Abschluß einer in einem zylindrischen Flüssigkeitsbehälter 10 angeordneten Flüssigkeit, nämlich Abwasser 11, ausgebildet. Die hier gezeigte schwimmende Abdeckung dient damit insbesondere zur Verhinderung der Verdunstung des im Flüssigkeitsbehälter 10 angeordneten Abwassers 11 und damit der Verhinderung von Geruchsbeeinträchtigungen.

Wie insbesondere den Fig. 2 und 3 entnommen werden kann, setzt sich die erfindungsgemäße schwimmende Abdeckung aus einer unteren Schicht, nämlich einer auf dem Abwasser 11 schwimmenden Tragschicht 12, und einer darauf aufgeschäumten Deckschicht 13 zusammen. Sowohl die Tragschicht 12 und die Deckschicht 13 bestehen aus Schaumkunststoff, nämlich Polyurethan- bzw. Polystyrolschaum. Im vorliegenden Ausführungsbeispiel besteht die Tragschicht 12 aus Polystyrolschaum mit einer Dichte von etwa 15 kg/m³, wohingegen die Deckschicht 13 aus Polyurethanschaum mit einer Dichte von etwa 40 bis 50 kg/m³ besteht. In der Dicke sind die Tragschicht 12 und die Deckschicht 13 etwa gleich bemessen, wobei die durch das Aufschäumen in der Oberfläche leicht gewellte Deckschicht 13 vorzugsweise etwa 50 mm über der zur Deckschicht 13 gerichteten Ebene der Tragschicht 12 liegt und auch die Tragschicht im Bereich zwischen der Deckschicht 13 und der Oberfläche der Flüssigkeit etwa 50 mm dick ist.
In der Fig. 1 ist der Flüssigkeitsbehälter 10 mit teilweise durch die Tragschicht 12 abgedeckter Oberfläche des Abwassers 11 gezeigt. Wie aus dieser Darstellung deutlich wird, besteht die Tragschicht 12 aus mehr oder weniger regellos zueinander angeordneten Körpern aus Polystyrolschaum, nämlich Polystyrolschaum-Platten 14. Die Platten 14 sind im gezeigten Ausführungsbeispiel überwiegend gleichermaßen rechteckförmig ausgebildet. Sie können aber auch beliebige andere, beispielsweise quadratische oder runde Grundflächen aufweisen. Zur Komplettierung der Tragschicht 12 werden soviel Platten 14 auf die Oberfläche des Abwassers 11 im Flüssigkeitsbehälter 10 aufgelegt, wie ohne Überlappung einzelner Platten 14, also in einer nahezu gemeinsamen Plattenebene im Flüssigkeitsbehälter 10 unterbringbar sind.

Der Fig. 1 ist eine weitere Besonderheit der Erfindung zu entnehmen, indem nämlich hier größere Freiräume 15 zwischem unregelmäßig zusammenliegenden Platten 14 durch kleinere Platten ausgefüllt, und zwar je nach Gestalt des Freiraums 15 durch dreieckförmige Platten 16 bzw. kleinere rechteckförmige Platten 17. Alternativ ist es auch möglich, die Freiräume 15 durch Teile zerbrochener (großer) Platten 14 auzufüllen bzw. aus einer (größeren) Platte 14 etwa passende (kleinere) Platten zurechtzuschneiden oder zu brechen.

Auf die vorstehend näher erläuterte Tragschicht 12 ist durch einfaches Aufschäumen die Deckschicht 13 im flüssigen Zustand aufgebracht. Dabei sind die in den Fig. 2 und 3 deutlich sichtbaren unterschiedlich großen Zwischenräume 18 zwischen benachbarten Platten 14 bzw. (kleineren) Platten 16 oder 17, ausgeschäumt durch das Material der Deckschicht 13, indem dieser im flüssigen Zustand auf die Tragschicht 12 aufgebrachte Polyurethanschaum in die Zwischenräume 18 hineinfließt und diese zumindest teilweise ausfüllt. Der Fig. 3 kann dazu deutlich entnommen werden, daß kleinere Zwischenräume 18 weniger vollständig ausgefüllt sind als breitere Zwischenräume 18, die leichter vom flüssigen Schaum gefüllt werden können. Alternativ ist es möglich, durch entsprechend dünnflüssigeren Schaum auch dünnere Zwischenräume 18 vollständig auszufüllen, indem dann das Material der Deckschicht 13 bis auf die Oberfläche des Abwassers 11 im Flüssigkeitsbehälter 10 fließt und von dieser im Fluß gestoppt wird.

Die hier gezeigte Abdeckung ist an ihrem Rand mit einem umlaufenden Ballast versehen. Dieser wird hier gebildet aus Holzbalken 19 sowie Holzklötzen 20. Diese sind auf die am Rand 21 des Flüssigkeitsbehälters 10 anliegenden Platten 14, 16 bzw. 17 lose aufgelegt. Es entsteht so ein umlaufender Ballast aus aufeinanderfolgender Holzbalken 19 bzw. Holzklötze 20 auf der Tragschicht 12.

Eine Fixierung der Holzbalken 19 bzw. Holzklötze 20 gegenüber den Platten 14 bzw. 16, 17 erfolgt zwangsläufig beim Schäumen der Deckschicht 13, wobei die Holzbalken 19 bzw. Holzklötze 20 vollständig eingeschäumt werden zum Schutz gegen Verrottung. Alternativ ist es auch denkbar, Ballastkörper zu verwenden, die gegenüber der Deckschicht 13 leicht hervorstehen bzw. etwa bündig mit derselben anschließen. Auf diese Weise bilden die Ballastkörper eine Dickenvorgabe beim Schäumen der Deckschicht 13 indem diese so dick auf die Tragschicht 12 aufgebracht wird, bis die Oberseiten der Ballastkörper aus dieser noch leicht herausschauen bzw. gerade überdeckt sind. Solche nicht vollständig vom Polyurethanschaum der Deckschicht 13 eingeschlossenen Ballastkörper stehen zweckmäßigerweise aus verrottungsfestem Holz bzw. anderen verrottungsfesten Materialien, insbesondere Kunststoff.

Die Herstellung und Aufbringung der vorstehend beschriebenen schwimmenden Abdeckung auf das Abwasser 11 des Flüssigkeitsbehälters 10 geht wie folgt vor sich:
Auf den nahezu vollständig mit Abwasser 11 gefüllten Flüssigkeitsbehälter 10 werden zunächst von außen her über den Rand 21 (große) Platten 14 aufgesetzt, und zwar in beliebiger Orientierung der Platten 14 zueinander, wie es die Fig. 1 anschaulich darstellt. Dabei werden soviel (große) Platten 14 auf das Abwasser 11 im Flüssigkeitsbehälter 10 aufgelegt, wie ohne Überlappung der Platten 14 auf der Oberfläche des Abwassers 11 unterbringbar sind. Dabei gegebenenfalls entstehende größere Freiräume 15 zwischen den (großen) Platten 14 können - wie im vorliegenden Ausführungsbeispiel - durch kleinere Platten 16, 17 unterschiedlicher Gestalt ausgeglichen werden. Es entsteht so eine Tragschicht 12 auf dem Abwasser 11, bei der teilweise zwischen den Platten 14 sowie 16 und 17 Zwischenräume 18 unterschiedlicher Größe und Gestalt entstehen.

Zum gasdichten Abschluß der Tragschicht 12, insbesondere der Zwischenräume 18 in derselben, wird ebenfalls vom äußeren Rand 21 des Flüssigkeitsbehälters 10 her die Deckschicht 13 auf die Tragschicht 12 aufgebracht. Dieses geschieht erfindungsgemäß durch ein Aufschäumen flüssigen Polyurethanschaums auf die Tragschicht 12. Dieses kann von der Außenseite des Flüssigkeitsbehälters 10 her mittels einer im Bereich des Randes 21 des Flüssigkeitsbehälters 10 angeordneter Schaumkanone od.dgl. erfolgen. Dabei wird vorzugsweise ausgehend von der Mitte des Flüssigkeitsbehälters 10 nach außen, also in Richtung zum Rand 21, geschäumt. Auch kann es zweckmäßig sein, während des Schäumens eine Schaumkanone - oder auch mehrere Schaumkanonen - von außen um den Rand 21 des Flüssigkeitsbehälters 10 herumzufahren.

Während des Ausschäumens werden gleichzeitig Ballastkörper in der Abdeckung verankert. Beim gezeigten Ausführungsbeispiel werden dazu vor dem Schäumen der Deckschicht 13 auf die Tragschicht 12 aufgelegte Holzbalken 19 bzw. Holzklötze 20 in die Deckschicht 13 eingeschäumt. Alternativ kann beim Schäumen der Deckschicht 13 in dieser eine zum Rand 21 umlaufende Vertiefung gebildet werden. Diese wird dann nach dem Aushärten der Deckschicht 13 mit Ballastwasser o.ä. (beispielsweise Sand) gefüllt.

## Patentansprüche

1. Schwimmende Abdeckung für Flüssigkeitsbehälter mit einer Mehrzahl von Körpern und einer auf den Körpern angeordneten, geschlossenen Deckschicht (13), die die Körper miteinander verbindet und Zwischenräume (18) zwischen benachbarten Körpern mindestens teilweise ausfüllt, **dadurch gekennzeichnet,** daß die Körper (Platten 14, 16, 17) aus Schaumkunststoff bestehen und daß die Deckschicht (13) aufgeschäumt ist und die im wesentlichen unregelmäßige Abstände zueinander aufweisenden Körper (Platten 14, 16, 17) gasdicht überdeckt.

2. Schwimmende Abdeckung nach Anspruch 1, dadurch gekennzeichnet, daß die Körper im wesentlichen als (gleich große) Platten (14) vorzugsweise rechteckiger Grundfläche ausgebildet sind.

3. Schwimmende Abdeckung nach Anspruch 2, dadurch gekennzeichnet, daß die Platten (14) und die Deckschicht (13) etwa gleich dick sind, vorzugsweise eine Dicke von jeweils etwa 50 mm aufweisen.

4. Schwimmende Abdeckung nach Anspruch 1 sowie einem oder mehreren der weiteren Ansprüche, gekennzeichnet durch einen mit einem Ballast versehenen Rand (21), der insbesondere in die Deckschicht (13) integriert ist.

5. Schwimmende Abdeckung nach Anspruch 4, dadurch gekennzeichnet, daß der Ballast aus festen Ballastkörpern, insbesondere Holzbalken (19) bzw. Holzklötzen (20), oder aus einer Flüssigkeit, insbesondere Wasser, besteht.

6. Schwimmende Abdeckung nach Anspruch 1 sowie einem oder mehreren der weiteren Ansprüche, dadurch gekennzeichnet, daß die Platten (14) und die Deckschicht (13) aus Schaumkunststoff, insbesondere Polyurethanschaum und/oder Polystyrolschaum, bestehen, wobei die Deckschicht (13) über ein größeres Raumgewicht verfügt als die Platten (14).

7. Schwimmende Abdeckung nach Anspruch 6, dadurch gekennzeichnet, daß die Platten (14) aus Polystyrolschaum mit einem Raumgewicht von etwa 15 kg/m³ bestehen und die Deckschicht (13) aus Polyurethanschaum mit einem Raumgewicht von etwa 40 bis 50 kg/m³ besteht.

8. Schwimmende Abdeckung nach Anspruch 2 sowie einem oder mehreren der weiteren Ansprüche, dadurch gekennzeichnet, daß größere Freiräume (15) zwischen den (großen) Platten (14) der Tragschicht (12) durch (kleinere) Platten (16, 17) unterschiedlicher Grundfläche ausgefüllt sind.

9. Verfahren zur Herstellung einer auf einer Flüssigkeit in einem Flüssigkeitsbehälter schwimmenden Abdeckung, wobei die Abdeckung aus einer Mehrzahl von miteinander verbundenen Körpern aus 5 Schaumkunststoff oder dergleichen gebildet wird, dadurch gekennzeichnet, daß eine Tragschicht (12) aus unverbundenen Körpern auf die abzudeckende Flüssigkeit aufgebracht wird und diese Tragschicht (12) anschließend durch Aufschäumen mit einer geschlossenen (Deck-)Schicht (13) überzogen wird.

10. Verfahren nach Anspruch 9, dadurch gekennzeichnet, daß die Körper als vorgefertigte Platten (14, 16, 17) einzeln und unverbunden auf die Flüssigkeit aufgesetzt werden, und zwar vorzugsweise unorientiert.

11. Verfahren nach Anspruch 10, dadurch gekennzeichnet, daß größere, nicht mehr von (großen, rechteckigen) Platten (14) ausfüllbare Freiräume (15) durch kleinere Platten (16, 17) unterschiedlicher geometrischer Gestalt und/oder Bruchstücke größerer Platten (14) ausgefüllt werden.

12. Verfahren nach einem oder mehreren der Ansprüche 10 bis 11, dadurch gekennzeichnet, daß auf die Flüssigkeit eine so große Anzahl von Platten (14, 16, 17) aufgebracht wird, wie ohne Überlappung derselben auf die Oberfläche der Flüssigkeit verteilbar sind.

13. Verfahren nach Anspruch 10, dadurch gekennzeichnet, daß der flüssige Schaumkunststoff vom Rand (21) des abzudeckenden Flüssigkeitsbehälters (10) her auf die auf der Flüssigkeit schwimmenden Platten (14, 16, 17) aufgeschäumt wird, wobei insbesondere eventuelle Zwischenräume (18) zwischen den Platten (14, 16, 17) zumindest über einen Teil ihrer Tiefe ausgeschäumt werden.

14. Verfahren nach Anspruch 9 sowie einem oder mehreren der weiteren Ansprüche, dadurch gekennzeichnet, daß in Randbereichen der Abdeckung ein Ballast eingeschäumt wird, in dem vorzugsweise der Ballast gleichmäßig verteilt auf die am Rand der Abdeckung befindlichen Platten (14, 16, 17) aufgelegt wird und beim Aufschäumen der Deckschicht (13) ganz oder zumindest teilweise eingeschäumt wird.

## Claims

1. Floating cover for liquid containers, with a multiplicity of bodies and with a closed covering layer (13) which is arranged on the bodies and which connects the bodies to one another and at least partially fills interspaces (18) between adjacent bodies, characterized in that the bodies (plates 14, 16, 17) consist of foam plastic, and in that the covering layer (13) is foamed on and covers in a gas-tight manner the bodies (plates 14, 16, 17) which are at essentially irregular distances from one another.

2. Floating cover according to Claim 1, characterized in that the bodies are designed essentially as (equally large) plates (14) of preferably rectangular base area.

3. Floating cover according to Claim 2, characterized in that the plates (14) and the covering layer (13) are approximately of equal thickness, preferably have a thickness of approximately 50 mm respectively.

4. Floating cover according to Claim 1 and one or more of the further claims, characterized by a margin (21) which is provided with a ballast and which, in particular, is integrated into the covering layer (13).

5. Floating cover according to Claim 4, characterized in that the ballast consists of solid ballast bodies, particularly wooden beams (19) or wooden blocks (20) or of a liquid, particularly water.

6. Floating cover according to Claim 1 and one or more of the further claims, characterized in that the plates (14) and the covering layer (13) consist of foam plastic, particularly polyurethane foam and/or polystyrene foam, the covering layer (13) having a greater specific gravity than the plates (14).

7. Floating cover according to Claim 6, characterized in that the plates (14) consist of polystyrene foam having a specific gravity of approximately 15 kg/m³, and the covering layer (13) consists of polyurethane foam having a specific gravity of approximately 40 to 50 kg/m³.

8. Floating cover according to Claim 2 and one or more of the further claims, characterized in that the larger free spaces (15) between the (large) plates (14) of the supporting layer (12) are filled with (smaller) plates (16, 17) of varying base area.

9. Process for producing a cover floating on a liquid in a liquid container, the cover being formed from a multiplicity of bodies of foam plastic or the like connected to one another, characterized in that a supporting layer (12) consisting of unconnected bodies is placed onto the liquid to be covered, and this supporting layer (12) is subsequently covered by foaming on with a closed (covering) layer (13).

10. Process according to Claim 9, characterized in that the bodies are placed as prefabricated plates (14, 16, 17) onto the liquid individually and unconnected, specifically preferably in a non-oriented manner.

11. Process according to Claim 10, characterized in that larger free spaces (15) which can no longer be filled with (large rectangular) plates (14) are filled with smaller plates (16, 17) of varying geometrical shape and/or with fragments of larger plates ((14).

12. Process according to one or both of Claims 10 and 11, characterized in that a number of plates (14, 16, 17) such that these can be distributed over the surface of the liquid without overlapping are placed onto the liquid.

13. Process according to Claim 10, characterized in that the liquid foam plastic is foamed onto the plates (14, 16, 17) floating on the liquid, from the margin (21) of the liquid container (10) to be covered, and in particular possible interspaces (18) between the plates (14, 16, 17) are foam-filled at least over some of their depth

14. Process according to Claim 9 and one or more of the further claims, characterized in that a ballast is foamed in in marginal regions of the cover, in that preferably the ballast is laid in a uniformly distributed manner onto the plates (14, 16, 17) located at the margin of the cover and is foamed in completely or at least partially during the foaming on of the covering layer (13).

## Revendications

1. Couvercle flottant pour réservoirs à liquide comportant une pluralité de corps et une couche de recouvrement (13) fermée continue, disposée sur les corps, qui relie les corps entre eux et comble au moins partiellement les espaces intermédiaires (18) situés entre des corps voisins, caractérisé en ce que les corps (plaques 14, 16, 17) sont en matière synthétique alvéolaire et en ce que la couche de recouvrement (13) est alvéolaire expansée et recouvre, de façon étanche au gaz, les corps (plaques 14, 16, 17) présentant entre eux des espacements en principe irréguliers.

2. Couvercle flottant selon la revendication 1, caractérisé ce que les corps sont réalisés essentiellement sous forme de plaques (14) (de taille identique) de préférence à surface de base rectangulaire.

3. Couvercle flottant selon la revendication 2, caractérisé en ce que les plaques (14) et la couche de recouvrement (13) sont d'épaisseur à peu près égale, de préférence une épaisseur chacune d'à peu près 50 mm.

4. Couvercle flottant selon la revendication 1 ainsi qu'une ou plusieurs des autres revendications, caractérisé par une bordure (21) pourvue d'un ballast, intégrée en particulier dans la couche de recouvrement (13)

5. Couvercle flottant selon la revendication 4, caractérisé en ce que le ballast est composé de corps de ballast rigides, en particulier de poutres en bois (19) ou de blocs de bois (20) ou d'un liquide, en particulier d'eau

6. Couvercle flottant selon la revendication 1, ainsi qu'une ou plusieurs des autres revendications, caractérisé en ce que les plaques (14) et la couche de recouvrement (13) sont réalisées en matière synthétique alvéolaire en particulier en polyuréthane alvéolaire et/ou en polystyrène alvéolaire, la couche de recouvrement (13) ayant un poids volumétrique supérieur à celui des plaques (14)

7. Couvercle flottant selon la revendication 6, caractérisé en ce que les plaques (14) sont en polystyréne alvéolaire d'un poids volumétrique d'à peu près 15 kg/m³ et la couche de recouvrement (13) étant en polyuréthanne alvéolaire d'un poids volumétrique d'à peu près 40 à 50 kg/m³.

8. Couvercle flottant selon la revendication, 2 ainsi qu'une ou plusieurs des autres revendications, caractérisé en ce que de grand espace libre (15), existant entre les (grandes) plaques (14) de la couche porteuse (12), sont remplis au moyen de (plus petites) plaques (16,17) à surface de base différente.

9. Procédé de fabrication d'un couvercle flottant sur un liquide dans un réservoir à liquide, le recouvrement étant formé d'une pluralité de corps reliés ensemble, en matière synthétique alvéolaire ou analogue, caractérisé en ce qu'une couche support (12) en corps non liés est appliquée sur le liquide à recouvrir et la couche support (12) est ensuite recouverte par expansion de matière alvéolaire avec une couche (de recouvrement) (13) fermée.

10. Procédé selon la revendication 9, caractérisé en ce que les corps sont réalisés individuellement sous forme de plaques (14, 16, 17) préfabriquées et posées, sans être liées, sur le liquide, notamment de préférence sans présenter d'orientation particulière.

11. Procédé selon la revendication 10, caractérisé en ce que de plus grands espaces libres (15), ne pouvant plus être comblés par des plaques (14) (grandes, rectangulaires), sont remplis, au moyen de plus petites plaques (16,17), de formes géométriques différences et/ou constituant des morceaux des plus grandes plaques (14).

12. Procédé selon l'une ou plusieurs des revendications 10 à 11, caractérisé en ce que sur le liquide est appliqué un nombre de plaques (14, 16, 17) tel qu'elles peuvent se répartir sans se chevaucher sur la surface du liquide.

13. Procédé selon la revendication 10, caractérisé en ce que la matière synthétique alvéolaire liquide est soumise à une expansion, depuis le bord (21) du réservoir du liquide (10) à recouvrir, sur les plaques (14, 16, 17) flottant sur le liquide, d'éventuels espaces intermédiaire (18), existant entre les plaques (14, 16, 17), étant en particulier remplies par la matière alvéolaire expansée, au moins sur une partie de leur profondeur.

14. Procédé selon la revendication 9, ainsi que selon l'une ou plusieurs des autres revendications, caractérisé en ce que dans les zones marginales du recouvrement est introduit dans la substance alvéolaire un ballast, subtance dans laquelle le ballast est posé en étant réparti de façon homogène sur les plaques (14,16,17) se trouvant sur la bordure de recouvrement et la totalité au moins une partie étant noyée dans la masse alvéolaire lors de son expansion de la couche de recouvrement (13).
